# EUROPÄISCHE PATENTANMELDUNG

(11) **EP 4 775 874 A1**
(43) Veröffentlichungstag der Anmeldung: **15.07.2026**
(21) Anmeldenummer: 25150622.6
(22) Anmeldetag: 08.01.2025
(51) Int. Cl.: F21S 41/24, F21S 41/143, F21S 41/27, F21S 41/43, F21S 41/663, F21S 43/14, F21S 43/20

(54) **LEUCHTMITTEL MIT PROJEKTIONSMODUL UND HIERMIT AUSGESTATTETE FAHRZEUGLEUCHTE**

(71) Anmelder: odelo GmbH, 70329 Stuttgart (DE)
(72) Erfinder: Dr. HORNUNG, Thorsten, 73760 Ostfildern (DE)
(74) Vertreter: Benninger, Johannes

(57) **Zusammenfassung**

Es werden ein Leuchtmittel (M) und eine mit einem solchen Leuchtmittel ausgestattete Fahrzeugleuchte beschrieben. Das für eine Fahrzeugleuchte vorgesehene Leuchtmittel (M) umfasst ein Projektionsmodul mit mehreren Lichtquellen (L), diesen zugeordneten Lichtleitfingern (F1, F2, F3), Linsenkörper (K) und Blende (B), wobei die Austrittsaperturen (O1, O2, O2') dieser Lichtleitfinger (F1, F2, F3) von einer lichtundurchlässigen Blende (B) umgeben und zumindest teilweise durch diese voneinander getrennt sind.

## Beschreibung

Die Erfindung betrifft ein Leuchtmittel mit Projektionsmodul gemäß dem Oberbegriff des Anspruchs 1 und eine hiermit ausgestattete Fahrzeugleuchte gemäß des Oberbegriffs des Anspruchs 14.

Insbesondere beschäftigt sich die Erfindung mit einem kurz als Projektionsmittel bezeichneten Mittel zur Projektion von Warnhinweisen per Lichtsignale in der Umgebung eines Kraftfahrzeugs, verwirklicht anhand eines kurz auch als Projektionssystem bezeichneten, ein Projektionsmodul umfassenden Leuchtmittels beispielsweise einer Fahrzeugleuchte, insbesondere einer Heckleuchte für ein Kraftfahrzeug.

Bereits seit einigen Jahren wird in der Fachöffentlichkeit diskutiert, ob die Verkehrssicherheit erhöht werden kann, indem Fahrzeuge Symbole als Lichtsignale auf die Fahrbahn projizieren. Die Idee dahinter ist, dass eine Lichtprojektion auf der Fahrbahn auch dann für andere Verkehrsteilnehmer wahrnehmbar ist, wenn das Fahrzeug, das dieses Licht aussendet, für den Betrachter durch Hindernisse verdeckt ist. Zudem kann ein Symbol vor andere Verkehrsteilnehmer in deren beabsichtigten Fahrweg projiziert werden, womit es sich zentraler im Blickfeld des anderen Verkehrsteilnehmers befindet als ein Licht am Fahrzeug.

Für eine Symbolprojektion ergeben sich mehrere technische Herausforderungen. Damit das projizierte Symbol deutlich wahrnehmbar ist, muss seine Leuchtdichte erheblich über der Leuchtdichte der umliegenden Fläche liegen. Die Projektion benötigt somit einen möglichst hohen Kontrast. Zudem überlagert sie sich mit der Umgebungshelligkeit, die nicht beeinflusst werden kann. Daher ist zudem eine möglichst hohe Beleuchtungsstärke notwendig. Wenn die Projektion auch in der Dämmerung oder sogar tagsüber sichtbar sein soll, werden Beleuchtungsstärken von mehreren tausend Lux benötigt.

Der verfügbare Bauraum für eine kurz auch als Symbolprojektor bezeichenbare Vorrichtung zur Projektion von Warnhinweisen per Lichtsignale in der Umgebung eines Kraftfahrzeugs ist im Fahrzeug, beispielsweise innerhalb einer Fahrzeugleuchte, häufig sehr eng beschränkt. Dies begrenzt die Anzahl der höchstens einsetzbaren Lichtquellen, typischerweise Leuchtdioden, in einem für einen Symbolprojektor vorgesehenen Leuchtmittel. Um das Symbol mit möglichst hoher Beleuchtungsstärke mit den verfügbaren Lichtquellen zu projizieren, muss ein möglichst großer Anteil des von den Lichtquellen ausgesandten Lichtstroms in die Projektionsfläche gebracht werden. Es wird also ein optisches System mit hoher optischer Effizienz benötigt. Auch Bestrebungen, den Kraftstoff- oder Stromverbrauch eines Fahrzeugs gering zu halten, erfordern eine hohe optische Effizienz des Projektionssystems. Je höher die optische Effizienz, desto weniger Lichtstrom müssen die Lichtquellen für eine Signalprojektion mit einer gewünschten Beleuchtungsstärke erzeugen. Damit sinkt auch der elektrische Energiebedarf der Lichtquellen.

Ein möglichst geringer elektrischer Energiebedarf der Lichtquellen und eine geringe Absorption von Licht im optischen System senken auch die entstehende Abwärme. Die Möglichkeiten zur Kühlung des Projektionssystems sind häufig beschränkt. Eine aktive Kühlung ist oft aus Kostengründen und wegen beschränkter Lebensdauer und Geräuschen der Kühlgeräte, wie etwa Ventilatoren, nicht erwünscht. Hocheffiziente passive Kühlsysteme wie Heat Pipes sind in der Regel aus Kostengründen nicht einsetzbar. Der verfügbare Bauraum beschränkt die Größe von Kühlkörpern und insbesondere innerhalb von Fahrzeugleuchten ist die freie Konvektion der Luft am Kühlkörper durch das umgebende Leuchtengehäuse stark eingeschränkt. Ein effizientes optisches System ist daher auch aus thermischer Sicht technisch vorteilhaft, weil es weniger Abwärme produziert.

Nicht zuletzt ist die Leuchtdichte der kostengünstig verfügbaren Lichtquellen beschränkt. Die erreichbare Beleuchtungsstärke der Projektion und damit die Erkennbarkeit der Signalprojektion steigt entsprechend mit der optischen Effizienz des Projektionssystems.

Um die Aufmerksamkeit der anderen Verkehrsteilnehmer stärker auf das projizierte Lichtsignal zu lenken und die Bedeutung des Symbols zu verdeutlichen, kann es wünschenswert sein, einzelne Abschnitte (Segmente) des projizierten Symbols getrennt aktivieren zu können. Beispielsweise kann ein kurz als Blinker bezeichneter Fahrtrichtungsanzeiger in Form von beispielsweise Linien, Punkten oder Pfeilen als Projektion dargestellt werden, bei der mehrere der genannten Elemente auf einer Linie liegen. Zur Verdeutlichung der Abbiegerichtung können die projizierten Elemente in der Reihenfolge der beabsichtigten Fahrtrichtungsänderung nacheinander aktiviert werden. Es entsteht eine oft als "wischen" bezeichnete Einschalt-Animation. Ein getrenntes Aktivieren ist auch erforderlich, wenn ein Projektor verschiedene Symbole getrennt voneinander projizieren können soll.

Außerdem ist es für den wirtschaftlichen Einsatz von Projektionssystemen in Fahrzeugen wichtig, dass diese kostengünstig in der Massenproduktion idealerweise vollautomatisiert herstellbar sind.

Herkömmliche Projektoren für statische Symbole oder Lichtsignale arbeiten oft nach einem ähnlichen optischen Prinzip wie ein Dia-Projektor. Im Optikaufbau sitzt jedoch an der Stelle des Dias eine Blende, auch GOBO (Graphical Optical Black Out) genannt. Der Optikaufbau besteht aus einer Lichtquelle, einer Beleuchtungsoptik aus einer oder mehreren Kondensorlinsen, die das Licht der Lichtquelle auf die Blende richten, und einer Abbildungsoptik aus einer oder mehreren Projektionslinsen, die die Blende auf die Projektionsfläche abbilden.

Ein Nachteil solchen Aufbaus ergibt sich aus der Tatsache, dass das Licht, das auf die auch als dunkle Bereiche bezeichneten opaken Partien der Blende trifft, nicht für die Projektion genutzt wird. Die Blende wird vollflächig mit Licht bestrahlt, aber nur das Licht, das auf die auch als lichtdurchlässige Bereiche bezeichneten transparenten Partien der Blende trifft, kann genutzt werden. Dies reduziert die optische Effizienz um den Anteil der Dunkelflächen im projizierten Symbol.

Ein alternativer optischer Ansatz, der das Abschatten von Licht durch eine Blende samt der damit verbundenen Lichtverluste vermeidet, ist die Verwendung einer Freiformoptik. Eine solche Optik, beispielsweise eine Linse, formt das Symbol direkt bei der Projektion durch gezielte Lenkung des Lichts. Um eine Abbildung mit scharfen Hell-Dunkel-Kanten und hohem Kontrast zu erreichen, muss die Freiformlinse jedoch mit Licht beleuchtet werden, das eine ausreichend hohe räumliche Kohärenz besitzt. Das heißt, es wird zum Beispiel eine Punktlichtquelle benötigt, die relativ zu ihrem Abstand zur Freiformlinse ausreichend klein ist, oder es wird paralleles Licht mit geringer Divergenz benötigt. Bei einer ausgedehnten, weitgehend isotrop abstrahlenden Lichtquelle, beispielsweise einer LED, lässt sich die räumliche Kohärenz nur unter Lichtverlust erhöhen. Daher beschränkt die gewünschte Bildschärfe die optische Effizienz bei einem Projektor mit einer bilderzeugenden Freiformoptik.

Zur Symbolprojektion ist außerdem bekannt, Mikrolinsenfelder einzusetzen, sogenannte MLAs (Micro-Lens Arrays). Diese stellen viele miniaturisierte Projektoren nebeneinander da, die sich eine Beleuchtungsoptik teilen. Das Licht einer Lichtquelle wird dabei z.B. mit einer Kondensorlinse auf ein MLA gelenkt. Das MLA besteht aus einer Vielzahl paralleler Projektoroptiken, in denen die Bildgebung über eine Blende oder auch über Freiformoptiken erfolgt. Um das unerwünschte Übersprechen zwischen den optischen Kanälen des MLA zu reduzieren, ist oft paralleles Licht mit geringer Divergenz erforderlich. Dieses lässt sich wiederum nur unter Lichtverlusten aus einer ausgedehnten, weitgehend isotrop abstrahlenden Lichtquelle erzeugen. In der Praxis ist dadurch die optische Effizienz eines MLA-Projektors zumeist geringer als eines klassischen Projektors.

Durch DE 100 36 323 A1 ist ein Leuchtmittel mit einem an eine Lichtscheibe einer Fahrzeugleuchte angeformten Lichtleiter mit mehreren voneinander beabstandet angeordneten Lichtleitfingern und diesen zugeordneten Lichtquellen bekannt.

Aus dem Automobilscheinwerferbereich sind Optikelemente bekannt, die das Licht von voneinander beabstandeten LED-Lichtquellen zu einer lückenlos leuchtenden Fläche zusammenführen, die dann durch die Scheinwerferoptik in Fahrtrichtung projiziert wird. Durch Ein- und Ausschalten einzelner LEDs lassen sich damit einzelne Bereiche des Scheinwerferlichts getrennt hell oder dunkel schalten. Die Zusammenführung der Leuchtflächen erfolgt über zumindest ein Optikelement, dass auf der LED-zugewandten Seite eine Vielzahl von Lichtleitern besitzt, die sich auf der LED-abgewandten Seite zu einer geschlossenen Fläche vereinen. Die optische Zusammenführung der LED-Leuchtflächen mit Hilfe der Lichtleiter ist optisch sehr effizient. Bei der Anwendung im Scheinwerferbereich sind zwischen den einzelnen Leuchtflächen im Gegensatz zur Symbolprojektion keine dunklen Flächen erwünscht. Auch ist eine scharfe Hell-Dunkel-Grenze mit hohem Kontrast an der Grenze zwischen zwei aneinandergrenzenden Segmenten für diese Anwendung nicht entscheidend und teilweise sogar unerwünscht. An den Lichtleitfingern und bei den LEDs entsteht Streulicht. Dieses fällt jedoch geringer aus als bei einer Symbolprojektion zu erwarten, weil die einfache, zumeist rechteckige, Querschnittsgeometrie der Lichtleitfinger für den Scheinwerferbereich nur wenig Streulicht erzeugt. Weil in der Symbolprojektion die Austrittsapertur des Lichtleiters die Symbolkontur bildet, treten dort komplexere Lichtleiterquerschnitte auf, die zu mehr Streulicht führen können. Zudem können geringe Streulichtanteile in der Anwendung im Automobilscheinwerfer in einigen Abstrahlrichtungen problemlos akzeptiert werden. Bei einer Symbolprojektion muss das Streulicht jedoch deutlich stärker unterdrückt werden.

DE 10 2009 053 581 B3 zeigt ein derartiges Leuchtmittel für Frontscheinwerfer mit einem als Array bezeichneten Feld von matrixartig nebeneinander angeordnet mehreren Lichtquellen und diesen zugeordneten Lichtleitfingern als Primär- 14 oder so genannte Beleuchtungsoptik sowie vorgesetzter Sekundäroptik 18.

Durch DE 101 37 336 A1 ist ein Leuchtmittel mit mehreren Lichtquellen und diesen zugeordneten Lichtleitfingern bekannt, die mit ihren Lichtaustrittsflächen in einen gemeinsamen Linsenkörper münden. Eine der Befestigung des Leuchtmittels an einer Struktur dienende Blende umgibt den Linsenkörper.

Durch EP 3 428 901 A1 ist eine Schaffung von Informationsanzeigen im Parkraum von Fahrzeugen einhergehend mit einer Steigerung der Verkehrssicherheit sowie der Erzeugung von Informationsanzeigen frei von einer Notwendigkeit lokaler Infrastruktur bekannt. Dies wird vermittels in einer Fahrzeugleuchte beherbergter fahrzeugeigener Projektionsmittel bewerkstelligt.

Zur Erzeugung solcher kurz auch als Anzeigen bezeichneter Informationsanzeigen wird ein eigenes Leuchtmittel mit hoher Lichtstärke und geeigneten Projektionsmitteln benötigt. Idealerweise ist das als Projektionsmittel dienende oder zumindest von einem solchen umfasste oder ein Projektionsmittel umfassende Leuchtmittel in einem Leuchteninnenraum einer ohnehin als Bestandteil eines Fahrzeugs, insbesondere Kraftfahrzeugs vorgesehenen Fahrzeugleuchte, insbesondere Heckleuchte, beherbergbar.

Ungelöst sind dabei Probleme hoher Effektivität bei zugleich stark beschränktem Bauraum sowie beschränkter Kühlfläche, einhergehend mit anzustrebender, hoher Leuchtstärke.

Eine Aufgabe der Erfindung ist es, ein zumindest als Teil eines kurz auch als Projektionsmittel bezeichneten Mittels zur Projektion von Warnhinweisen per Lichtsignale in der Umgebung eines Kraftfahrzeugs verwendbares, ein solches verwirklichendes oder von solchen Projektionsmitteln umfasstes oder solche Projektionsmittel umfassendes Leuchtmittel mit hoher Lichtstärke zu schaffen, welches in ein Fahrzeug, insbesondere ein Kraftfahrzeug und dort vorteilhaft in eine Fahrzeugleuchte integrierbar ist.

Die Aufgabe wird durch die Merkmale des unabhängigen Anspruchs gelöst. Vorteilhafte Ausführungsformen sind in den Ansprüchen, den Zeichnungen sowie in der nachfolgenden Beschreibung, einschließlich der zu den Zeichnungen zugehörigen, wiedergegeben.

Ein erster Gegenstand der Erfindung betrifft demnach ein Leuchtmittel insbesondere für eine vorzugsweise als Heckleuchte ausgeführte Fahrzeugleuchte, umfassend ein Projektionsmodul mit mehreren Lichtquellen, diesen zugeordneten Lichtleitfingern, Linsenkörper und Blende, wobei die Austrittsaperturen dieser Lichtleitfinger von einer lichtundurchlässigen Blende umgeben und zumindest teilweise durch diese voneinander getrennt sind.

Das Leuchtmittel umfasset hiernach das Projektionsmodul mit den Lichtquellen, den diesen zugeordneten Lichtleitfingern, dem Linsenkörper und der Blende. Die Blende weist mindestens ein opake Partie auf, welche die Lichtleitfinger umgibt und zumindest zwei der Lichtleitfinger voneinander trennt.

Bei den Lichtquellen handelt es sich bevorzugt um Leuchtdioden.

Aufgrund ihres hohen Wirkungsgrads bei der Umwandlung von elektrischem Strom in für das menschliche Auge sichtbares Licht kommen als Lichtquellen von Leuchtmitteln für Fahrzeugleuchten vermehrt anorganische Leuchtdioden oder organische Leuchtdioden zum Einsatz.

Anorganische Leuchtdioden bestehen aus mindestens einem Lichtemittierende-Diode-Halbleiter-Chip, kurz LED-Chip, sowie wenigstens einer beispielsweise durch Spritzgießen angeformten, den mindestens einen LED-Chip ganz oder teilweise umhüllenden Primäroptik. Auch sind Fahrzeugleuchten bekannt, in denen reine LED-Chips ohne angeformte Primäroptiken zum Einsatz kommen.

Bekannt sind anorganische Leuchtdioden zur Durchsteckmontage (THT; Through Hole Technology), oberflächenmontierbare (SMD; Surface Mounted Device) LEDs und LEDs, bei denen der LED-Chip in Nacktmontagetechnik (COB; Chip On Board) direkt auf den Leuchtmittelträger gebondet wird.

THT-Leuchtdioden, kurz THT-LEDs, sind ein gängig bekannter Typ anorganischer Leuchtdioden. Sie werden auch als bedrahtete Leuchtdioden bezeichnet, da sie aus einer zumindest in einer gewünschten Abstrahlrichtung transparenten Kapselung, z.B. in Form einer Umspritzung oder eines Vergusses bestehen, welche einen den LED-Chip mit einem ersten elektrischen Anschluss, beispielsweise in Form eines Anodenanschlusses verbindenden Bonddraht und den mit einem zweiten elektrischen Anschluss, beispielsweise in Form eines Kathodenanschlusses, verbundenen LED-Chip einschließt. Aus der Kapselung ragen nur die auch als Beinchen bezeichneten Drähte des ersten elektrischen Anschlusses und des zweiten elektrischen Anschlusses als die Anoden- und Kathodenanschlüsse der THT-LED. Der beispielsweise als Kathodenanschluss ausgeführte zweite elektrische Anschluss kann hierbei mit einem oben erwähnten Napf versehen sein, in dem der LED-Chip angeordnet ist. Der Bonddraht führt vom beispielsweise als Anodenanschluss ausgeführten ersten Anschluss von außerhalb des Napfs kommend zum LED-Chip.

SMD-Leuchtdioden, kurz SMD-LEDs, sind ein weiterer bekannter Typ anorganischer Leuchtdioden. SMD-LEDs bestehen aus einem Leadframe mit wenigstens einer Bestückungsfläche für mindestens einen LED-Chip sowie elektrischen Anschlussflächen. Das Leadframe ist von einem Kunststoffkörper mit zumindest einer die wenigstens eine Bestückungsfläche freihaltenden Ausnehmung teilweise umspritzt. Die elektrischen Anschlussflächen des Leadframes sind hierbei als die elektrischen Anschlüsse der SMD-LED zur späteren Oberflächenmontage ebenfalls freigehalten. Der mindestens eine LED-Chip ist am Grund der zumindest einen zur wenigstens einen Bestückungsfläche reichenden Ausnehmung angeordnet und elektrisch kontaktiert. Dabei ist der LED-Chip auf einer mit wenigstens einer ersten elektrischen Anschlussfläche verbundenen ersten Partie des Leadframes angeordnet. Ein Bonddraht verbindet den LED-Chip mit einer zweiten Partie des Leadframes, die wiederum mit wenigstens einer zweiten elektrischen Anschlussfläche verbunden ist. Die an ihrem Grund zur Bestückungsfläche reichende Ausnehmung kann reflektorartig ausgestaltet sein. Dabei bilden die Wandungen der Ausnehmung den oben erwähnten Primärreflektor. Hierbei können die Wandungen reflektierend beschichtet sein.

COB-Leuchtdioden, kurz COB-LEDs, bestehen aus einem direkt auf einem Leuchtmittelträger anzuordnenden, ungehäusten LED-Chip und einem Bonddraht. Die Rückseite des LED-Chips bildet dabei den ersten elektrischen Anschluss der COB-LED. Zur elektrischen Kontaktierung wird der LED-Chip auf seiner Rückseite direkt mit einer ersten Leiterbahn eines Leuchtmittelträgers z.B. durch Löten oder Schweißen elektrisch verbunden. Der den zweiten elektrischen Anschluss der COB-LED bildende Bonddraht wird mit einer zweiten Leiterbahn des Leuchtmittelträgers ebenfalls z.B. durch Löten oder Schweißen elektrisch verbunden.

Der Vollständigkeit halber sei ergänzend erwähnt, dass auch andere Kontaktierungen wie z.B. der so genannte Flip-Chip-Aufbau möglich sind, bei dem die Kontaktmittel des LED-Chips direkt mit einem kontaktierten Substrat verbunden sind. In diesen Fällen wird kein Bonddraht verwendet.

Im Folgenden wird deshalb der Einfachheit halber nicht mehr zwischen anorganischer Leuchtdiode und LED-Chip unterschieden und statt dessen einheitlich der Begriff LED stellvertretend für beides verwendet, es sei denn, es ist explizit etwas anderes erwähnt. Herausragende Eigenschaften von LEDs im Vergleich zu anderen, konventionellen Lichtquellen von Leuchtmitteln sind eine wesentlich längere Lebensdauer und eine wesentlich höhere Lichtausbeute bei gleicher Leistungsaufnahme. Mit anderen Worten weisen LEDs bei gleicher Lichtstärke einen im Vergleich zu anderen Lichtquellen geringeren Stromverbrauch auf. Hierdurch kann bei einer Verwendung einer oder mehrerer LEDS als Lichtquelle eines Leuchtmittels beispielsweise in einer Fahrzeugleuchte die Belastung eines zur Stromversorgung vorgesehenen Bordnetzes eines Fahrzeugs verringert werden, einhergehend mit Einsparungen beim Energieverbrauch des Fahrzeugs. Ferner weisen LEDs eine weit höhere Lebensdauer auf, als andere, zur Anwendung in einer Fahrzeugleuchte in Frage kommende Lichtquellen. Durch die längere Lebensdauer wird unter Anderem durch die geringere Ausfallquote die Betriebssicherheit und damit einhergehend die Qualität der Fahrzeugleuchte erhöht.

Vorteilhaft ist das Leuchtmittel von einem auch als Projektionsmittel bezeichneten Mittel zur Projektion von Warnhinweisen per Lichtsignale in der Umgebung eines Kraftfahrzeugs umfasst oder es umfasst ein solches Projektionsmittel, oder es verwirklicht ein solches Projektionsmittel oder ist als solches verwendbar.

Das auf eine Projektionsfläche, beispielsweise auf eine Fahrbahn projizierbare beziehungsweise projizierte Bild in Form eines oder mehrerer Symbole, Formen, Zeichen, Lichtflächen, Muster oder dergleichen oder Kombinationen hiervon wird im Folgenden als Symbol bezeichnet. Es ist dadurch gekennzeichnet, dass es einfarbig ist oder höchstens so viele unterschiedlich farbige Bereiche besitzt, wie Lichtquellen im Projektionssystem vorhanden sind. Bevorzugt ist es einfarbig. Zudem wird das Symbol im Wesentlichen durch flächig helle Bereiche gebildet, die von hell-dunkel-Kanten begrenzt werden. Bevorzugt besteht es aus mehreren durch dunkle Bereiche vollständig getrennten auch als Leuchtflächen oder Teil-Leuchtflächen bezeichneten Objektflächen oder Teil-Objektflächen, die durch eine oder mehrere Austrittsaperturen der Lichtleitfinger gebildet sind, wobei die dunklen Bereiche durch die die Lichtleitfinger umgebende und zumindest einige der Lichtleitfinger sowie vorteilhaft damit einhergehend auch deren Austrittsaperturen voneinander trennende opake Blende gebildet sind. Jede in der nachfolgend noch beschriebenen Objektfläche liegende Teil-Objektfläche wird auf der Projektionsfläche, beispielsweise einer Fahrbahnoberfläche, als Projektions-Teilfläche abgebildet. Die gesamte Objektfläche wird auf der Projektionsfläche als Gesamt-Projektionsfläche oder kurz Projektionsfläche abgebildet.

Es ist ersichtlich, dass die Erfindung zur Lösung der gestellten Aufgabe ein integriertes Projektionsmodul mit mehreren, jeweils eigenen Projektions-Teilflächen zugeordneten Lichtquellen vorsehen kann.

Jede Projektions-Teilfläche ist durch eine eigene Teil-Objektfläche abgebildet. In der Objektfläche sind die Teil-Objektflächen durch die opake Blende voneinander getrennt. Jede Teil-Objektfläche kann durch eine eigene Austrittsapertur eines Lichtleitfingers gebildet sein.

Alternativ kann eine Teil-Objektfläche durch mehrere Austrittsaperturen mehrerer Lichtleitfinger gebildet sein.

Die Austrittsaperturen befinden sich vorteilhaft am Übergang der Lichtleitfinger zum Linsenkörper.

Einzelne Teilbereiche der Objektfläche und auch der Projektionsfläche sind so optisch voneinander getrennt. Damit können verschiedene Teile eines projizierten Symbols getrennt ein- oder ausgeschaltet werden.

Es ist ersichtlich, dass die Erfindung ein Projektionssystem schafft, welches unter dem Begriff Symbol zusammengefasst Symbole, Formen, Zeichen, Lichtflächen, Muster oder dergleichen auf eine Fläche projiziert beziehungsweise zu projizieren in der Lage ist. Das Projektionssystem besitzt mehrere Lichtquellen, bevorzugt Leuchtdioden (LEDs). Erfindungsgemäß besitzt das Projektionssystem zudem ein Bauteil bestehend aus mehreren Lichtleiterfingern aus optisch transparentem Material, einem Linsenkörper aus - bevorzugt demselben - optisch transparenten Material und einer Blende aus opakem beziehungsweise intransparentem Material. Diese Elemente des Bauteils werden im Herstellungsprozess untrennbar zu einem einstückigen Bauteil verbunden. Das Projektionssystem besitzt bevorzugt weitere optische Elemente (z.B. Blenden, Linsen oder Spiegel) zur Lichtlenkung im Abbildungsstrahlengang.

Jede Lichtquelle speist ihr Licht in die Eintrittsapertur eines Lichtleitfingers ein. Das Licht der Lichtquellen wird durch Totalreflexion in den Lichtleitfingern zur Objektfläche des Abbildungsstrahlengangs des Projektionssystems geleitet. Dabei ändern sich der Querschnitt des Lichtleiters im Verlauf des Lichtleiters so, dass der Querschnitt jedes Lichtleiters in der Objektfläche einen Teilbereich der Leuchtfläche des Objekts bildet, das als Symbol in die Bildebene projiziert wird. Die optische Bildebene der Abbildungsoptik ist bevorzugt identisch mit der Projektionsfläche, beispielsweise einer Fläche in der Umgebung eines Fahrzeugs, auf welche ein Symbol projiziert werden kann. Im Allgemeinen kann dies auch eine gekrümmte Fläche sein. An der Objektfläche des Abbildungsstrahlengangs gehen die Lichtleitfinger in den gemeinsamen Linsenkörper über. Streulicht wird in der Objektfläche durch eine lichtundurchlässige Blende abgeschirmt. Lichtleitfinger, Blende und Linsenkörper sind in einem zusammenhängenden Bauteil untrennbar vereint.

Die den Lichtquellen abgewandte Oberfläche des Linsenkörpers bildet die erste optische Fläche des Abbildungsstrahlengangs. Die Abbildungsoptik wird durch weitere optische Bauteile ergänzt und bildet das aus den Austrittsaperturen der Lichtleitfinger bestehende Objekt auf die Projektionsfläche ab. Das Objekt ist so gestaltet, dass die Verzeichnung und die Bildfeldkrümmung der Projektionsoptik sowie ggf. eine Neigung der Projektionsfläche gegen die Optische Achse ausgeglichen werden und eine durchgängig scharfe und unverzerrt erscheinende Projektion entsteht.

Dieses Projektionssystem vereint eine sehr hohe optische Effizienz mit einem hohen Kontrast der Projektion, guten Möglichkeiten zur optimalen Auslegung der Beleuchtungsstärkeverteilung, einer getrennten Schaltbarkeit einzelner Segmente und einer kostengünstigen Produktion und Montage.

Das durch das Leuchtmittel gebildete Projektionssystem besitzt bevorzugt ein beispielsweise in einem mehrstufigen Spritzgussprozess einstückig hergestelltes Bauteil bestehend aus mehreren Lichtleiterfingern, einem Linsenkörper und einer Blende. Jedem Lichtleitfinger sind jeweils eine oder mehrere Lichtquellen zugeordnet und beleuchten dessen Eintrittsapertur. Der Abstand zwischen Lichtquelle L und der Eintrittsapertur des ihr zugeordneten Lichtleitfingers beträgt bevorzugt weniger als 2 mm. Die Lichtleitfinger leiten jeweils das an ihrer Eintrittsapertur eingekoppelte Licht in ihrem Inneren mittels Totalreflexion zum Linsenkörper, mit dem alle Lichtleitfinger verbunden sind. Der Übergang zwischen Lichtleitfinger und Linsenkörper liegt in der Objektfläche des optischen Projektionssystems. Diese Objektfläche ist so gekrümmt, dass sich mit der Projektionsoptik eine scharfe Abbildung auf der bevorzugt ebenen Projektionsfläche, die die optische Bildebene darstellt, ergibt. Die Kontur der Objektfläche kompensiert dabei die Bildfeldkrümmung des Projektionssystems und gegebenenfalls eine Verkippung der Bildebene gegen die optische Achse. Die gedachte Schnittfläche eines Lichtleitfingers mit der Objektfläche des Projektionssystems wird im Folgenden als Austrittsapertur des Lichtleitfingers bezeichnet. Diese Austrittsapertur befindet sich bevorzugt vollständig im optisch transparenten Material, aus dem Lichtleitfinger und Linsenkörper bestehen, vorzugsweise ist sie keine reale Oberfläche des Bauteils. Begrenzt wird die Austrittsapertur jedes Lichtleitfingers zusätzlich durch die intransparente Blende, außer dort, wo ein Finger lückenlos an einen benachbarten Finger grenzt. Diese Blende ist fester Bestandteil desselben Bauteils, das auch die Lichtleitfinger besitzt.

Der Querschnitt jedes Lichtleitfingers ändert sich entlang seines Verlaufs kontinuierlich so, dass die Austrittsapertur des Lichtleitfingers schließlich die Form des optischen Objekts für einen Teilbereich des projizierten Symbols besitzt. Ein solcher Teilbereich des projizierten Symbols wird im Folgenden als "Segment" bezeichnet. Der Verlauf des Lichtleitfingers und seine Querschnittsänderung bestimmen die Helligkeits- und Winkelverteilung des Lichts in der Austrittsapertur des Lichtleitfingers und damit die Beleuchtungsstärkeverteilung innerhalb eines Segments des projizierten Symbols. Die Lichtleitfinger können damit im Rahmen der Herstellungsmöglichkeiten so gestaltet werden, dass jedes Segment in der Projektion die gewünschte Verteilung der Beleuchtungsstärke besitzt, beispielsweise eine möglichst homogene Beleuchtungsstärke.

Die lichtundurchlässige Blende folgt im Bereich der Lichtaustrittsaperturen der Lichtleitfinger der optischen Objektfläche. Dabei umrahmt sie die Austrittsaperturen der Lichtleitfinger. Die Austrittsapertur jedes Lichtleitfingers wird dementsprechend an allen Seiten, an denen sie nicht an eine Austrittsapertur eines anderen Lichtleitfingers grenzt, von der Blende begrenzt. Die Blende besitzt höchstens auf eine Länge von unter 1 mm optischen Kontakt zu einem Lichtleitfinger. Bevorzugt grenzt die Blende mit einer Kante an die Austrittsaperturen der Lichtleitfinger, sodass die Kontaktfläche minimiert wird. Auf der den Lichtquellen abgewandten Seite der Objektebene liegt die Blende am Linsenkörper an. Bevorzugt stehen die Grenzflächen zwischen Blende und Linsenkörper in einem Winkel zur optischen Achse, der sicherstellt, dass die Blende den Lichtweg zwischen Austrittsapertur der Lichtleitfinger und Austrittsapertur des Projektionssystems an keiner Stelle blockiert. Optisch wird damit die Kante der Blende an den Austrittsaperturen der Lichtleitfingern als Hell-Dunkel-Grenze in der Bildfläche abgebildet. Sie unterdrückt mögliches Streulicht zwischen den von den Austrittsaperturen der Lichtleitfinger gebildeten hellen Bereichen.

Die den Austrittsaperturen der Lichtleitfinger gegenüberliegende Oberfläche des Linsenkörpers stellt die erste optische Fläche des Projektionsstrahlengangs dar. Diese ist bevorzugt konvex, kann aber optischen und technischen Anforderungen entsprechend auch plan, konkav oder eine Freiformfläche sein. Diese Linsenfläche wird im weiteren Verlauf des Abbildungsstrahlengangs bevorzugt durch weitere optische Elemente (z.B. Blenden, Linsen, Prismen oder Spiegel) ergänzt, um eine Projektionsoptik zu bilden. Darüber hinaus kann sich im Strahlengang eine abschließende Lichtscheibe ohne optische Wirkung befinden.

Wesentliches Merkmal der Erfindung ist es, dass das Projektionssystem die Lichtleitfinger, einen Linsenkörper und eine Blende in einem Bauteil vereint. Dadurch muss für die Beleuchtungsoptik und das optische Objekt in allen folgenden Montageschritten nur noch ein Bauteil gehandhabt und montiert werden. Insbesondere entfällt die Montage einer Blende an den filigranen Lichtleiterfingern. Dies vermeidet einen schwierigen, fehleranfälligen Montageschritt und stellt eine hochgenaue Positionierung zwischen Blende und Lichtleitfingern sicher. Die optisch transparenten Teile des Bauteils bestehen bevorzugt aus transparentem Silikon (Poly-organo-siloxan), beispielsweise einem Polydimethylsiloxan, oder einem transparenten thermoplastischen Kunststoff, beispielsweise einem Polycarbonat. Die intransparente Blende besteht bevorzugt aus einem Silikon, einem Kunststoff oder Metall. Bevorzugt ist die Oberfläche der Blende schwarz.

Bevorzugt ist der Herstellungsprozess für dieses kombinierte Bauteil ein Spritzgussverfahren. Alle Teile können in einer einzigen Maschine im Mehrtaktspritzgussverfahren hergestellt werden. Alternativ wird die Blende als fertiges Teil in eine Spritzgussform eingelegt und anschließend die optisch transparenten Teile des Bauteils im Spritzguss hergestellt. Dabei verbinden sich die eingelegte Blende und die transparenten Bereiche des Bauteils untrennbar zu einem Bauteil. Alternativ ist es denkbar, zunächst die optisch transparenten Teile im Spritzgussverfahren herzustellen, diese in eine andere Spritzgussform einzulegen, mit der anschließend die optisch intransparente Blende hinzugefügt wird und sich dabei mit dem eingelegten transparenten Teil verbindet. In jeden Fall erfolgt die Verbindung von Lichtleiterfingern, Linsenkörper und Blende zu einem zusammenhängenden Bauteil direkt bei der Herstellung dieser Teile und nicht erst anschließend, beispielsweise durch Verkleben.

Von erheblichem Vorteil ist es, den Herstellungsprozess so zu gestalten, dass die Lichtleitfinger nicht durch die Öffnungen einer bestehenden Blende gesteckt werden müssen. Ein solches Einführen mehrerer dünner Lichtleitfinger in eine Blende mit dünnen Stegen zwischen den Öffnungen ist sehr fehleranfällig. Werden dagegen Blende, Linsenkörper und Lichtleitfinger in einem Bauteil vereint, kann dieses Einführen der Finger vermieden werden. Bevorzugt wird dazu zunächst die optisch intransparente Blende hergestellt und anschließend im Spritzgussverfahren Lichtleitfinger und Linsenkörper an diese angeformt. Alternativ kann zunächst ein Verbundbauteil aus Blende und Linsenkörper hergestellt werden und anschließend die Lichtleitfinger angeformt werden. Alternativ wird die Blende im Mehrtaktspritzgussverfahren um die Lichtleitfinger herum hergestellt, sodass die Entformung der Lichtleitfinger erst nach der Fertigstellung der Blende erfolgt.

Außerhalb des optisch aktiven Bereichs kann das Bauteil Elemente zu seiner Montage als Teil der Projektionsoptik besitzen. Diese können sowohl aus dem Material der Blende als auch aus dem optisch transparenten Material des Linsenkörpers sein und direkt beim Herstellungsprozess der intransparenten Komponente bzw. des transparenten Linsenkörpers angeformt werden.

Wesentliche und bevorzugte Merkmale der Erfindung in Stichworten sind:
- Optisches Projektionssystem mit erfindungsgemäßem Bauteil
- Bauteil besteht aus mindestens zwei Lichtleitfingern und einem Linsenkörper aus optisch transparentem Material und einer Blende aus optisch intransparentem Material.
- Dieses Bauteil wird bereits bei der Herstellung der Bauteilgeometrie als untrennbar zusammenhängendes Teil produziert.
- Die Lichtleitfinger gehen in der Objektfläche der Projektionsoptik in den Linsenkörper über. Die Objektfläche ist so gekrümmt, dass sie den Abbildungsfehler der Bildfeldwölbung der Projektionsoptik sowie eine Verkippung der Bildebene gegen die Optische Achse kompensiert.
- Die Blende umfasst in der Objektfläche die Austrittsaperturen der Lichtleitfinger. Die Kontur der Austrittsaperturen der Lichtleitfinger ist so gestaltet, dass sie die Verzeichnung der Projektionsoptik kompensiert.
- Jede Lichtquelle ist einem Lichtleitfinger zugeordnet, dessen Eintrittsapertur F1', F2', F3' sie beleuchtet. Mehrere Lichtquellen können einem einzigen Lichtleitfinger zugeordnet sein.

Vorteilhafte Ausgestaltungen der Erfindung sind:
- Das projizierte Symbol enthält mindestens zwei vollständig durch dunkle Bereiche getrennte beleuchtete Flächen.
- Die Austrittsapertur jedes Lichtleitfingers ist an allen Seiten von der Blende begrenzt

Wichtig ist hervorzuheben, dass die Erfindung alternativ oder zusätzlich verwirklicht sein kann, indem ein optisch transparentes Bauteil mit Lichtleitfingern und Linsenkörper getrennt von einer passenden Blende hergestellt wird und beides anschließend zusammengebaut wird. Beispielsweise indem die Lichtleitfinger durch die Öffnungen der Blende geführt werden oder eine mehrteilige Blende um die Finger herum zusammengesteckt wird.

Dies ist in der Montage deutlich aufwändiger, vereinfacht aber die Herstellung der einzelnen Bauteile. Grundsätzlich ist eine Kombination von Lichtleitfingern, Linsenkörper und Blende in einem Bauteil insgesamt vorteilhaft, beispielsweise weil Toleranzen bei einer einstückigen Herstellung leichter einzuhalten sind und Ausrichtungsfehler der einzelnen Elemente vermieden werden. Darüber hinaus entstehen keine Grenzflächen nebst potentiellen Fehlstellen an den optischen Übergängen zwischen den transparenten Elementen.

Das durch die Erfindung gebildete, von dem Leuchtmittel umfasste oder durch das Leuchtmittel gebildete beziehungsweise das Leuchtmittel umfassende Projektionssystem ist bevorzugt Bestandteil eine Kraftfahrzeugleuchte. Die beabsichtigte Projektionsfläche ist bevorzugt die Fahrbahn. Bevorzugt ist das Projektionssystem ein Projektor für die Signalprojektion eines Fahrtrichtungsanzeigers oder eines Rückfahrlichts auf die Straße ("Signal Road Projection"). Bevorzugte Farbe des projizierten Lichts ist demnach gelb für die Projektion eines Fahrtrichtungsanzeigers oder weiß für die Projektion eines Rückfahrlichts.

Ein zweiter Gegenstand der Erfindung betrifft hiernach eine Fahrzeugleuchte mit einem voranstehend beschriebenen Leuchtmittel.

Die Fahrzeugleuchte kann darüber hinaus beispielsweise einen im Wesentlichen von einem Leuchtengehäuse und einer Lichtscheibe ganz oder zum Teil umschlossenen Leuchteninnenraum umfassen.

Das Leuchtmittel kann in dem Leuchteninnenraum beherbergt sein.

Die Fahrzeugleuchte kann mindestens ein in ihrem Leuchteninnenraum beherbergtes, mindestens eine Lichtquelle umfassendes Lichtfunktions-Leuchtmittel für wenigstens eine Lichtfunktion der Fahrzeugleuchte umfassen.

Jede Fahrzeugleuchte erfüllt je nach Ausgestaltung eine oder mehrere Aufgaben bzw. Funktionen. Zur Erfüllung jeder Aufgabe bzw. Funktion ist eine Lichtfunktion der Fahrzeugleuchte vorgesehen. Lichtfunktionen sind beispielsweise bei einer Ausgestaltung als Scheinwerfer eine die Fahrbahn ausleuchtende Funktion, oder bei einer Ausgestaltung als Signalleuchte eine Signalfunktion, wie beispielsweise eine Wiederholblinklichtfunktion zur Fahrtrichtungsanzeige oder eine Bremslichtfunktion zur Anzeige einer Bremstätigkeit, oder z.B. einer Begrenzungslichtfunktion, wie etwa einer Schluss- oder Rücklichtfunktion, zur Sicherstellung einer Sichtbarkeit des Fahrzeugs bei Tag und/oder Nacht, wie etwa bei einer Ausgestaltung als Heckleuchte oder Tagfahrleuchte.

Jede Lichtfunktion muss dabei eine beispielsweise gesetzlich vorgegebene Lichtverteilung erfüllen. Die Lichtverteilung legt dabei mindestens einzuhaltende, umgangssprachlich als Helligkeit bezeichnete Lichtströme in zumindest einzuhaltenden Raumwinkelbereichen fest.

Für die einzelnen Lichtfunktionen sind zum Teil unterschiedliche Helligkeiten bzw. Sichtweiten sowie zum Teil unterschiedliche Lichtfarben zugeordnet.

Wenigstens einer Lichtquelle des Lichtfunktions-Leuchtmittels einer Fahrzeugleuchte können ein oder mehrere zur Ausformung einer Lichtverteilung beitragende Optikelemente zur Lichtlenkung zugeordnet sein.

Die Lichtscheibe ist durch eine heutzutage meist aus einem Kunststoff hergestellte, transparente Abdeckung gebildet, welche den Leuchteninnenraum abschließt und die darin beherbergten Bauteile, wie etwa ein oder mehrere Leuchtmittel und/oder Lichtfunktions-Leuchtmittel, Reflektoren sowie alternativ oder zusätzlich vorgesehene Optikelemente gegen Witterungseinflüsse schützt.

Das Leuchtengehäuse bzw. der Leuchteninnenraum kann in mehrere Kammern mit jeweils eigenen Lichtquellen und/oder Leuchtmitteln und/oder Lichtfunktions-Leuchtmittel und/oder Optikelementen sowie gegebenenfalls Lichtscheiben unterteilt sein, von denen mehrere Kammern gleiche und/oder jede Kammer eine andere Lichtfunktionen erfüllen kann.

Bei den erwähnten Optikelementen kann es sich um wenigstens einen Reflektor und/oder um mindestens eine Linse und/oder um eine oder mehrere im Strahlengang zwischen wenigstens einer Lichtquelle des Lichtfunktions-Leuchtmittels und der Lichtscheibe angeordnete Optikscheiben oder dergleichen handeln.

Beispielsweise kann in dem Leuchteninnenraum mindestens ein hinter wenigstens einer Lichtquelle zumindest eines Lichtfunktions-Leuchtmittels angeordneter Reflektor untergebracht sein. Der Reflektor kann zumindest zum Teil durch ein separates Bauteil und/oder durch wenigstens einen Teil des Leuchtengehäuses selbst gebildet sein, beispielsweise vermittels einer zumindest teilweisen, reflektierenden Beschichtung.

Die Lichtscheibe selbst kann alternativ oder zusätzlich als ein Optikelement ausgebildet sein, beispielsweise indem sie vorzugsweise an deren Innenseite mit einer zur Erzeugung einer oder mehrerer zuvor erwähnter Lichtverteilungen beitragenden optischen Struktur versehen ist. Hierdurch kann gegebenenfalls auf eine Optikscheibe verzichtet werden.

Beispiele für Fahrzeugleuchten sind am Fahrzeugbug, an den Fahrzeugflanken und/oder an den Seitenspiegeln sowie am Fahrzeugheck angeordnete Wiederholblinkleuchten, Ausstiegsleuchten, beispielsweise zur Umfeldbeleuchtung, Begrenzungsleuchten, Bremsleuchten, Nebelleuchten, Rückfahrleuchten, sowie typischerweise hoch gesetzte dritte Bremsleuchten, so genannte Central, High-Mounted Braking Lights, Tagfahrleuchten, Scheinwerfer und auch als Abbiege- oder Kurvenlicht verwendete Nebelscheinwerfer, sowie Kombinationen hiervon.

Eine solche Kombination ist beispielsweise regelmäßig in den bekannten Heckleuchten verwirklicht. In diesen kommen beispielsweise Wiederholblinkleuchten, Begrenzungsleuchten, Bremsleuchten, Nebelleuchten sowie Rückfahrleuchten zum Einsatz, um nur eine von vielen in Heckleuchten verwirklichten Kombinationen zu nennen. Weder erhebt diese Aufzählung Anspruch auf Vollständigkeit, noch bedeutet dies, dass in einer Heckleuchte alle genannten Leuchten kombiniert werden müssen. So können beispielsweise auch nur zwei oder drei der genannten oder auch anderer Leuchten in einem gemeinsamen Leuchtengehäuse einer Heckleuchte miteinander kombiniert sein.

Das Leuchtmittel kann einzelne oder eine Kombination der zuvor und/oder nachfolgend in Verbindung mit der Fahrzeugleuchte beschriebene Merkmale aufweisen, ebenso wie die Fahrzeugleuchte einzelne oder eine Kombination mehrerer zuvor und/oder nachfolgend in Verbindung mit dem Leuchtmittel beschriebene Merkmale aufweisen und/oder verwirklichen kann.

Das Leuchtmittel kann alternativ oder zusätzlich einzelne oder eine Kombination mehrerer einleitend in Verbindung mit dem Stand der Technik und/oder in einem oder mehreren der zum Stand der Technik erwähnten Dokumente und/oder in der nachfolgenden Beschreibung zu den in den Zeichnungen dargestellten Ausführungsbeispielen beschriebene Merkmale aufweisen.

Zusätzliche, über die vollständige Lösung der gestellten Aufgabe und/oder über die voran zu den einzelnen Merkmalen genannten Vorteile hinausgehende Vorteile gegenüber dem Stand der Technik sind nachfolgend aufgeführt.

Optische Vorteile:
- Sehr hohe optische Effizienz des Projektionssystems, weil durch die Lichtleiter ein sehr hoher Anteil des Lichts der Lichtquelle in den leuchtenden Bereich des Objekts geführt wird.
- Sehr gute Kontrolle der Ausleuchtung und Homogenität der Projektion, die sich durch den Querschnittsverlauf der Lichtleiter für jedes Segment des projizierten Objekts separat optimieren lässt.
- Einzelne Segmente des projizierten Symbols sind getrennt schalt- und steuerbar
- Sehr hoher Kontrast der Projektion, da die Blende eine scharfe Hell-Dunkel-Kante sicherstellt.

Kostenvorteile:
- Kostengünstige Herstellung des komplexen Lichtleiterelements im Mehrtakt-Spritzguss
- Einsparung von Linsen, weil das Lichtleiterelement bereits die erste optisch wirksame Fläche der Projektionsoptik enthält und einige Fehler bereits in der

Objektfläche kompensiert werden.
- Einfach Montage, weil alle Lichtleiter, die Blende und die erste Fläche der Projektionsoptik in einem Bauteil vereint sind. Damit können sie in einem einzigen Schritt montiert werden.

Die Erfindung wird nachfolgend anhand von in der Zeichnung dargestellter Ausführungsbeispiele näher erläutert. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind. Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Erfindung ausgestaltet sein kann und stellen keine abschließende Begrenzung dar. Es zeigen in schematischer Darstellung:
- Fig. 1: ein erstes Ausführungsbeispiel eines ein kurz als Projektionsmittel bezeichnetes Mittel zur Projektion von Warnhinweisen per Lichtsignale in der Umgebung eines Kraftfahrzeugs verwirklichenden Leuchtmittels M für eine Fahrzeugleuchte, umfassend ein Projektionsmodul mit mehreren Lichtquellen L, diesen zugeordneten Lichtleitfingern F1, F2, F3, Linsenkörper K und Blende B, wobei die Austrittsaperturen O1, O2, O3 der Lichtleitfinger F1, F2, F3 von der lichtundurchlässigen Blende B umgeben und sämtliche Austrittsaperturen O1, O2, O3 durch diese voneinander getrennt sind, welches einen geringen Bauraumbedarf einhergehend mit einer geringen Kühlfläche bei gleichzeitig hoher Effektivität und Leuchtstärke aufweist in einem Längsschnitt.
- Fig. 2: das Leuchtmittel M aus Fig. 1 in einer Vorderansicht, entsprechend einem Blick durch die Linsen Y und die Blende X auf die den Lichtleitfingern F1, F2, F3 abgewandte Oberfläche K1 des Linsenkörpers K in Fig. 1.
- Fig. 3: ein Ausführungsbeispiel eines Aufbaus einer anhand einer durch die Grenze S des Lichtpfads eines auf eine als Projektionsfläche dienende Fahrbahn Z projizierten Symbols schematisch dargestellten Projektion von Warnhinweisen per Lichtsignale in der Umgebung eines Kraftfahrzeugs in einer Seitenansicht.
- Fig. 4: ein Ausführungsbeispiel eines von dem in Fig. 1 und Fig. 2 dargestellten Leuchtmittel M in einem in Fig. 3 dargestellten Aufbau auf die Fahrbahn Z projizierten Symbols in einer Draufsicht.
- Fig. 5: ein zweites Ausführungsbeispiel eines ein kurz als Projektionsmittel bezeichnetes Mittel zur Projektion von Warnhinweisen per Lichtsignale in der Umgebung eines Kraftfahrzeugs verwirklichenden Leuchtmittels M für eine Fahrzeugleuchte, umfassend ein Projektionsmodul mit mehreren Lichtquellen L1, L2, L3, L4, diesen zugeordneten Lichtleitfingern F1, F2, F3, Linsenkörper K und Blende B, wobei die Austrittsaperturen O1, O2, O2' dieser Lichtleitfinger F1, F2, F3 von der lichtundurchlässigen Blende B umgeben und zumindest teilweise, i.e. zumindest zwei Austrittsaperturen O1, O2, O2' durch diese voneinander getrennt sind, welches einen geringen Bauraumbedarf einhergehend mit einer geringen Kühlfläche bei gleichzeitig hoher Effektivität und Leuchtstärke aufweist in einem Längsschnitt.
- Fig. 6: ein Ausführungsbeispiel eines von dem in Fig. 5 dargestellten Leuchtmittel M auf einer Projektionsfläche, wie etwa einer Fahrbahn Z erzeugten Symbols in einer Draufsicht.

Ein in Fig. 1, Fig. 2, Fig. 3, Fig. 4, Fig. 5, Fig. 6 ganz oder in Teilen dargestelltes, insbesondere für eine vorzugsweise als Heckleuchte ausgeführte Fahrzeugleuchte vorgesehenes Leuchtmittel M umfasst ein Projektionsmodul mit mehreren Lichtquellen L, diesen zugeordneten Lichtleitfingern F1, F2, F3, Linsenkörper K und Blende B.

Die Austrittsaperturen O1, O2, O2', O3 der Lichtleitfinger F1, F2, F3 sind von einer lichtundurchlässigen Blende B umgeben.

Die Austrittsaperturen O1, O2, O2', O3 der Lichtleitfinger F1, F2, F3 sind zumindest teilweise durch die Blende B voneinander getrennt.

Bei dem Leuchtmittel M gemäß des in Fig. 1 dargestellten Ausführungsbeispiels sind sämtliche Austrittsaperturen O1, O2, O3 der Lichtleitfinger F1, F2, F3 durch die Blende B voneinander getrennt.

Bei dem Leuchtmittel M gemäß des in Fig. 5 dargestellten Ausführungsbeispiels sind die Austrittsaperturen O1, O2, O2' der Lichtleitfinger F1, F2, F3 sind zumindest teilweise durch die Blende B voneinander getrennt. Genauer sind die Austrittsaperturen O2, O2' der Lichtleitfinger F2, F3 durch die Blende B von der Austrittsapertur O1 des Lichtleitfingers F1 getrennt. Die Austrittsaperturen O2, O2' der Lichtleitfinger F2, F3 sind frei von einer solchen Trennung durch die Blende B.

Gemäß einer vorteilhaften Ausgestaltung der Erfindung ist zumindest eine Lichtquelle L1, L2, L3, L4 als eine LED L ausgeführt. Vorzugsweise sind mehrere Lichtquellen als LEDs ausgeführt. Besonders bevorzugt sind alle Lichtquellen L1, L2, L3, L4 als LEDs ausgeführt.

Die Lichtleitfinger F1, F2, F3 gehen an einer vorteilhaft gekrümmten Objektfläche O in den Linsenkörper K über. Vorteilhaft befinden sich die Austrittsaperturen O1, O2, O2', O3 der Lichtleitfinger F1, F2, F3 am Übergang zum Linsenkörper K.

Die Blende B kann die Lichtleitfinger F1, F2, F3 vorteilhaft in der Objektfläche O umgeben.

Die Austrittsapertur O1, O2, O3 jeden Lichtleitfingers F1, F2, F3 kann an allen Seiten von der Blende B begrenzt sein.

Einzelne Teilbereiche der Objektfläche O und auch der Projektionsfläche sind so optisch voneinander getrennt. Dies erlaubt in Verbindung mit zumindest zwei Lichtleitfingern oder Lichtleitfingergruppen zugeordneten, getrennt schaltbaren Lichtquellen verschiedene Teile eines projizierten Symbols getrennt ein- oder auszuschalten.

Bedarfsweise kann zwischen unmittelbar benachbarten Austrittsaperturen O2, O2'auf eine Trennung durch die Blende B verzichtet werden.

Die Blende B kann in der Objektfläche O an den Austrittsaperturen O1, O2, O2', O3 der Lichtleitfinger F1, F2, F3 zu einer in einem Längsschnitt in Fig. 1 und Fig. 5 spitz zulaufenden Kante konvergieren, so dass sie auf der den Lichtquellen zugewandten Seite der Objektfläche frei von einem optischen Kontakt zu den Lichtleitfingern F1, F2, F3 ausgeführt ist. Auf der den Lichtquellen abgewandten Seite der Objektfläche O verläuft die Grenzfläche zwischen Blende B und Linsenkörper K vorteilhaft dergestalt, dass sie nicht in den Abbildungsstrahlengang eingreift.

Herkömmlichen Projektoren, die das Symbol mit einer Blende, beispielsweise einem Dia oder einem GOBO erzeugen, beleuchten die Objektebene homogen und blenden zur Bildgebung die dunklen Bereiche durch die Blende aus. Das gesamte Licht, das in die dunklen Bereiche der Blende trifft, wird geht dabei verloren. Im Gegensatz dazu lenkt das erfindungsgemäße Projektionsmodul das von den Lichtquellen erzeugte Licht durch die Lichtleitfinger fast vollständig zu den leuchtenden Flächen in der Objektebene. Die Blende dient im erfindungsgemäßen Projektionsmodul nur dazu, unerwünschtes Streulicht zu vermeiden. Das durch das Leuchtmittel M geschaffene Projektionssystem besitzt dadurch eine wesentlich höhere optische Effizienz als ein herkömmliches Projektionsmodul mit einer Blende. Das vom erfindungsgemäßen Leuchtmittel umfasste Projektionsmodul besitzt darüber hinaus den Vorteil, dass die Beleuchtungsstärke der einzelnen Segmente getrennt über den Lichtstrom der Lichtquellen gesteuert werden kann. Damit ist auch ein Ein- und Ausschalten der Segmente unabhängig voneinander möglich. In geringem Umfang bestehen damit Möglichkeiten, das Symbol zu animieren oder zwischen unterschiedlichen Darstellungen umzuschalten. Zudem kann die Beleuchtungsstärkeverteilung innerhalb jedes Segments durch die Form der Lichtleitfinger unabhängig von den anderen Segmenten im Entwicklungsprozess optimiert werden.

Das Leuchtmittel M kann ein Gehäuse G umfassen. Das Leuchtmittel M wird hiernach durch ein Gehäuse G beispielsweise ganz oder teilweise eingefasst. Besonders bevorzugt hält das Gehäuse G gleichzeitig die einzelnen optischen Bauteile und positioniert diese zueinander.

Das Leuchtmittel M ist in der Lage, ein Symbol auf eine beispielsweise durch eine Fahrbahn gebildete Projektionsfläche zu projizieren. Das Symbol auf der Fahrbahn Z besteht im in Fig. 3 dargestellten Aufbau aus mehreren Leuchtflächen S1, S2 und S3, welche optische Abbildungen der Austrittsaperturen O1, O2, O3 (Fig. 2) der Lichtleitfinger F1, F2, F3 (Fig. 1) sind.

Dabei können jeweils eigenen Projektions-Teilflächen zugeordnete Lichtquellen L1, L2, L3, L4 vorgesehen sein.

Alternativ oder zusätzlich können mehrere Lichtquellen einem Lichtleitfinger F1, genauer einer Lichteintrittsfläche F1' eines Lichtleitfingers F1, wie in Fig. 5 dargestellt und damit gemeinsam einer eigenen Projektions-Teilfläche zugeordnet sein.

Jede Projektions-Teilfläche ist durch eine eigene Austrittsapertur O1, O2, O3 abgebildet. In der Objektfläche sind die Austrittsaperturen O1, O2, O3 durch die opake Blende B voneinander getrennt. Jede Projektions-Teilfläche kann durch eine eigene Austrittsapertur O1, O2, O3 eines Lichtleitfingers F1, F2, F3 gebildet sein.

Alternativ oder zusätzlich kann eine Projektions-Teilfläche durch mehrere Austrittsaperturen O1, O2, O2', O3 mehrerer Lichtleitfinger F1, F2, F3 gebildet sein.

Das auf eine Projektionsfläche, beispielsweise auf eine Fahrbahn projizierbare beziehungsweise projizierte Bild in Form eines oder mehrerer Symbole, Formen, Zeichen, Lichtflächen, Muster oder dergleichen oder Kombinationen hiervon wird im vorliegenden Dokument als Symbol bezeichnet. Es ist dadurch gekennzeichnet, dass es einfarbig ist oder höchstens so viele unterschiedlich farbige Bereiche besitzt, wie Lichtquellen im Projektionssystem vorhanden sind. Bevorzugt ist es einfarbig. Zudem wird das Symbol im Wesentlichen durch flächig helle Bereiche gebildet, die von hell-dunkel-Kanten begrenzt werden. Bevorzugt besteht es aus mehreren durch dunkle Bereiche vollständig getrennten auch als Leuchtflächen oder Teil-Leuchtflächen bezeichneten Objektflächen oder Teil-Objektflächen, die durch eine oder mehrere Austrittsaperturen der Lichtleitfinger gebildet sind, wobei die dunklen Bereiche durch die die Lichtleitfinger umgebende und zumindest einige der Lichtleitfinger sowie vorteilhaft damit einhergehend auch deren Austrittsaperturen voneinander trennende opake Blende B gebildet sind. Jede in der nachfolgend noch beschriebenen Objektfläche liegende Teil-Objektfläche wird auf der Projektionsfläche, beispielsweise einer Fahrbahnoberfläche, als Projektions-Teilfläche abgebildet. Die gesamte Objektfläche wird auf der Projektionsfläche als Gesamt-Projektionsfläche oder kurz Projektionsfläche abgebildet.

Der Querschnitt jedes Lichtleitfingers ändert sich entlang seines Verlaufs vorteilhaft kontinuierlich so, dass die Austrittsapertur O1, O2, O2', O3 des Lichtleitfingers F1, F2, F3 schließlich die Form des optischen Objekts für einen Teilbereich S1, S2, S3, S2' des projizierten Symbols besitzt. Ein solcher Teilbereich S1, S2, S3, S2' eines projizierten Symbols wird im vorliegenden Dokument auch als Segment bezeichnet. Der Verlauf des Lichtleitfingers F1, F2, F3 und seine Querschnittsänderung bestimmen die Helligkeits- und Winkelverteilung des Lichts in der Austrittsapertur O1, O2, O2', O3 des Lichtleitfingers F1, F2, F3 und damit die Beleuchtungsstärkeverteilung innerhalb eines Segments des projizierten Symbols. Die Lichtleitfinger F1, F2, F3 können damit im Rahmen der Herstellungsmöglichkeiten so gestaltet werden, dass jedes Segment in der Projektion die gewünschte Verteilung der Beleuchtungsstärke besitzt, beispielsweise eine möglichst homogene Beleuchtungsstärke.

Jede Leuchtfläche S1, S2, S2', S3 kann gleichzeitig ein in seiner Beleuchtungsstärke getrennt steuerbares Segment des Symbols sein. Durch Ändern der Helligkeiten oder durch Ein- und Ausschalten der LEDs L (Fig. 1) lassen sich die Beleuchtungsstärken der Segmente S1, S2, S2' bzw. S3 unabhängig voneinander steuern und die einzelnen Segmente unabhängig voneinander ein- und ausschalten.

Form und Lage der Segmente S1, S2, S3 können einer stark verzerrten Abbildung der Austrittsaperturen O1, O2, O3 der Lichtleitfinger F1, F2, F3 entsprechen (Fig. 4). Form und Lage der Segmente S1, S2, S3 können hierbei so gestaltet sein, dass ihre Austrittsaperturen O1, O2, O3 die gewünschte Symbolform darart verzerrt darstellen, dass dies die Verzerrungen durch die optische Abbildung genau ausgleicht.

Bei dem Leuchtmittel M können zumindest die Lichtleitfinger F1, F2, F3, der Linsenkörper K und die Blende B miteinander untrennbar zu einem einstückigen, stoffschlüssig und unterennbar verbundenen Projektionsmodul verbunden sein.

Gemäß einer vorteilhaften Ausgestaltung der Erfindung bestehen bei dem Leuchtmittel M die Lichtleitfinger F1, F2, F3 und der Linsenkörper K aus bevorzugt dem selben optisch transparentem Material, wohingegen die Blende B aus opakem beziehungsweise intransparentem Material besteht.

Zumindest diese Elemente werden im Herstellungsprozess untrennbar zu einem stoffschlüssigen einteiligen Bauteil verbunden. Darüber hinaus können die LEDs beispielsweise in einem Spritzgussverfahren ebenfalls einstückig gemeinsam mit dem Projektionsmodul verbunden werden.

Das durch das Leuchtmittel gebildete Projektionssystem besitzt bevorzugt ein beispielsweise in einem mehrstufigen Spritzgussprozess einstückig hergestelltes Bauteil bestehend aus mehreren Lichtleiterfingern F1, F2, F3, einem Linsenkörper K und einer Blende B. Jedem Lichtleitfinger F1, F2, F3 sind jeweils eine oder mehrere Lichtquellen L1, L2, L3, L4 zugeordnet und beleuchten dessen Eintrittsapertur F1', F2', F3'. Jede Lichtquelle L1, L2, L3, L4 speist ihr Licht in die Eintrittsapertur F1', F2', F3' eines Lichtleitfingers F1, F2, F3 ein. Der Abstand zwischen Lichtquelle L1, L2, L3, L4 und der Eintrittsapertur F1', F2', F3' des ihr zugeordneten Lichtleitfingers F1, F2, F3 beträgt bevorzugt weniger als 2 mm. Die Lichtleitfinger F1, F2, F3 leiten jeweils das an ihrer Eintrittsapertur F1', F2', F3' eingekoppelte Licht in ihrem Inneren mittels Totalreflexion zum Linsenkörper K, mit dem alle Lichtleitfinger F1, F2, F3 verbunden sind. Der Übergang zwischen Lichtleitfinger F1, F2, F3 und Linsenkörper K liegt in der Objektfläche des optischen Projektionssystems. Diese Objektfläche ist so gekrümmt, dass sich mit der Projektionsoptik eine scharfe Abbildung auf der bevorzugt ebenen Projektionsfläche, die die optische Bildebene darstellt, ergibt. Die Kontur der Objektfläche kompensiert dabei die Bildfeldkrümmung des Projektionssystems und gegebenenfalls eine Verkippung der Bildebene gegen die optische Achse. Die gedachte Schnittfläche eines Lichtleitfingers F1, F2, F3 mit der Objektfläche des Projektionssystems wird im vorliegenden Dokument als Austrittsapertur O, O1, O2, O2', O3 des Lichtleitfingers F1, F2, F3 bezeichnet. Diese Austrittsapertur O, O1, O2, O2', O3 befindet sich vorteilhaft vollständig im optisch transparenten Material, aus dem Lichtleitfinger F1, F2, F3 und Linsenkörper K bestehen, sie ist bevorzugt keine reale Oberfläche des Bauteils. Begrenzt wird die Austrittsapertur O, O1, O2, O2', O3 jedes Lichtleitfingers F1, F2, F3 zusätzlich durch die intransparente Blende B, außer dort, wo ein Finger F2 lückenlos an einen benachbarten Finger F3 grenzt (Fig. 5). Diese Blende B ist bevorzugt fester Bestandteil desselben Bauteils, das auch die Lichtleitfinger F1, F2, F3 aufweist.

Gemäß einer bevorzugten Ausgestaltung des Leuchtmittels M bildet eine den Lichtleitfingern F1, F2, F3 abgewandte Oberfläche K1 des Linsenkörpers K eine erste optische Linsenfläche einer Projektionsoptik (Fig. 1, Fig. 5).

Gemäß einer hierauf aufbauenden, besonders bevorzugten Ausgestaltung des Leuchtmittels M umfasst die Projektionsoptik weitere optische Bauteile, wie etwa eine Blende X und mehrere, beispielsweise zwei im optischen Strahlengang hintereinander angeordnete Linsen Y (Fig. 1, Fig. 5).

Fig. 1 stellt schematisch den Aufbau eines erfindungsgemäßen Projektionsmoduls als Schnitt entlang seiner optischen Achse dar. Auf einer Platine P sitzen LEDs L als Lichtquellen. In dichtem Abstand vor den Lichtaustrittsflächen der LEDs befindet sich jeweils eine der Eintrittsaperturen F1`, F2' und F3' der Lichtleitfinger F1, F2 bzw. F3. Jeder LED ist dadurch genau ein Lichtleitfinger zugeordnet, der das von ihr ausgesandte Licht in den Linsenkörper K leitet.

Die Objektfläche der Projektionsoptik wird in Fig. 1 als gestrichelte Linie O dargestellt. Diese Objektfläche weicht stark von einer idealen Objektebene ab, da die Projektionsoptik eine starke Bildfeldkrümmung aufweist. Anstatt diesen Linsenfehler durch den Aufbau der Optik zu korrigieren, wird er dadurch kompensiert, dass die gekrümmte Objektfläche anstelle einer Objektebene verwendet wird. An dieser Objektfläche gehen die Lichtleitfinger F1, F2 und F3 in den Linsenkörper K über. Dort ist auch die lichtundurchlässige Blende B an den Linsenkörper K angeformt. Sie umfasst beziehungsweise sie umgibt die Lichtleitfinger in der Objektfläche. Die Kante der Blende B wird durch die Projektionsoptik als scharfe Hell-Dunkel-Kante in die Bildebene abgebildet. Die Oberfläche K1 des Linsenkörpers stellt bereits die erste optische Linsenfläche der Projektionsoptik dar. Vervollständigt wird die Projektionsoptik durch weitere optische Bauteile, im dargestellten Fall eine Blende X und zwei Linsen Y. Das erfindungsgemäße Projektionsmodul wird durch ein Gehäuse G eingefasst, das gleichzeitig die einzelnen optischen Bauteile hält und zueinander positioniert.

Die Blende B besitzt in der Objektfläche O an den Austrittsaperturen der Lichtleitfinger eine Kante, sodass sie auch der den Lichtquellen zugewandten Seite der Objektfläche keinen optischen Kontakt zu den Lichtleitfingern aufweist. Auf der den Lichtquellen abgewandten Seite der Objektfläche O verläuft die Grenzfläche zwischen Blende B und Linsenkörper K dergestalt, dass sie nicht in den Abbildungsstrahlengang eingreift.

Fig. 2 ist eine Aufsicht auf die Objektfläche O der in Fig. 1 dargestellten erfindungsgemäßen Projektionsoptik. Schraffiert ist darin die Blende B dargestellt, die die Austrittsaperturen O1, O2 und O3 der Lichtleitfinger F1, F2 und F3 umgibt. Das Bauteil befindet sich im Gehäuse G.

Fig. 3 zeigt schematisch den Einbau eines erfindungsgemäßen Projektionsmoduls M in eine Fahrzeugleuchte. Das vom Projektionsmodul ausgesandte Licht tritt durch die Lichtscheibe A der Fahrzeugleuchte hindurch und projiziert das in der Objektebene des Projektionsmoduls vorgegebene Symbol als scharfes Lichtbild auf die Fahrbahn Z. Die Grenzen S des Lichtpfads sind in Fig. 3 als gestrichelte Linien eingezeichnet.

Fig. 4 zeigt schließlich das von dem in Fig. 1 und Fig. 2 schematisch dargestellten Projektionsmodul erzeugte Symbol auf der Fahrbahn Z im in Fig. 3 dargestellten Aufbau. Es besteht aus drei Leuchtflächen S1, S2 und S3, die die optischen Abbildungen der Austrittsaperturen O1, O2, O3 (Fig. 2) der Lichtleitfinger F1, F2, F3 (Fig. 1) sind. Jede Leuchtfläche S1, S2 und S3 ist gleichzeitig ein in seiner Beleuchtungsstärke getrennt steuerbares Segment des Symbols. Durch Ändern der Helligkeiten oder durch Ein- und Ausschalten der LEDs L (Fig. 1) lassen sich die Beleuchtungsstärken der Segmente S1, S2 bzw. S3 unabhängig voneinander steuern und die einzelnen Segmente unabhängig voneinander ein- und ausschalten.

In diesem Ausführungsbeispiel ist, wie aus Fig. 3 ersichtlich, die Projektionsfläche stark zur optischen Achse des Projektionssystems geneigt. Zudem besitzt die Projektionsoptik optische Abbildungsfehler. Beides führt dazu, dass die Lichtleitfingeraustrittsaperturen O1, O2, O3 (Fig. 2) stark verzerrt auf die Fahrbahnebene Z (Fig. 3) abgebildet werden. Die Form und Lage der Segmente S1, S2, S3 in Fig. 4 entspricht damit einer stark verzerrten Abbildung der Lichtleitfingeraustrittsaperturen O1, O2 und O3 (Fig. 2). Dementsprechend sind die Lichtleitfinger so gestaltet, dass ihre Austrittsaperturen die gewünschte Symbolform so verzerrt darstellen, dass dies die Verzerrungen durch die optische Abbildung so genau als im Straßenverkehr mit seinen unterschiedlichen Umgebungsbedingungen möglich ausgleicht. Beispielsweise kann ein genauer Ausgleich an einer als Referenzfläche dienenden horizontalen Fahrbahn Z ausgerichtet sein.

Fig. 5 zeigt schematisch einen Schnitt durch eine weitere erfindungsgemäße Ausführung eines Projektionsmoduls. Dieses Projektionsmodul besitzt 4 LEDs als Lichtquellen L1, L2, L3, L4. Die Lichtquellen L1 und L2 beleuchten dabei beide die Eintrittsapertur F1' des Lichtleitfingers F1. Der Lichtleitfinger F1 leitet das Licht beider als Lichtquellen L1, L2 vorgesehenen LEDs zur seiner Austrittsapertur O1, wo es in den Lichtleitkörper K übertritt. Die als Lichtquelle L3 dienende LED beleuchtet die Eintrittsapertur F2' des Lichtleitfingers L2 und die als Lichtquelle L4 dienende LED beleuchtet die Eintrittsapertur F3' des Lichtleitfingers L3. Die Austrittsaperturen O2 und O2' der Lichtleitfinger L2 bzw. L3 grenzen in der Objektebene aneinander. Dementsprechend befindet sich kein Steg der Blende B zwischen diesen beiden Lichtleitfingern L2, L3.

Fig. 6 stellt das von der in Fig. 5 gezeigten Projektionsoptik projizierte Symbol dar. Es besteht aus zwei Leuchtflächen. Der von den als Lichtquellen L1 und L2 dienenden LEDs gespeiste Lichtleitfinger F1 (Fig. 5) erzeugt das Segment S1 des Symbols. Die zweite zusammenhängende Leuchtfläche des Symbols besteht aus den zwei Segmenten S2 und S2`. Sie stellen die Abbildung der Austrittsaperturen O2 bzw. O2' der Lichtleitfinger F2 bzw. F3 (Fig. 5) dar. Damit ist die Beleuchtungsstärke der Segmente S2 und S2' durch Ändern des Lichtstroms der als Lichtquellen L3, L4 eingesetzten LEDs L3 bzw. L4 (Fig. 5) getrennt regelbar. Der Lichtstrom der als Lichtquellen L1 und L2 eingesetzten LEDs (Fig. 5) regelt dagegen zusammen die Beleuchtungsstärke im gemeinsamen Segment S1 des projizierten Symbols.

Eine alternativ zur Projektion von Warnhinweisen per Lichtsignale in der Umgebung eines Kraftfahrzeugs denkbare Projektionsoptik mit Bilderzeugung durch Freiform-Linsen weist im Vergleich zum erfindungsgemäßen Leuchtmittel M einen Kompromiss auf zwischen Bildschärfe und optischer Effizienz. Für eine scharfe Abbildung wird eine hohe räumliche Kohärenz der Lichtquelle benötigt. Die räumliche Kohärenz kann jedoch nur unter Hinnahme von Lichtverlusten erhöht werden. In der Praxis erreicht eine Projektionsoptik mit bilderzeugenden Freiformlinsen daher nicht die hohe optische Effizienz des erfindungsgemäßen Projektionsmoduls. Zudem kann eine bildgebende Freiformlinse nur das Licht einer einzigen Lichtquelle nutzen, was den möglichen Gesamtlichtstrom stärker einschränkt als beim erfindungsgemäßen Projektionsmodul, das mehrere Lichtquellen einsetzt. Das erfindungsgemäße Projektionsmodul besitzt darüber hinaus auch gegenüber bildgebenden Freiformoptiken den Vorteil, dass die Beleuchtungsstärke der einzelnen Segmente getrennt über den Lichtstrom der Lichtquellen gesteuert werden kann.

Projektoren mit Mikrolinsenfeldern benötigen eine Beleuchtungsoptik, die Licht mit geringer Divergenz, d.h. Licht mit hoher räumlicher Kohärenz, erzeugt, um ein Übersprechen der parallelen optischen Kanäle zu verhindern. Dies schränkt die optische Effizienz der Beleuchtungsoptik ein. Die Beleuchtungsoptik mit Lichtleitfingern des erfindungsgemäßen Projektionsmoduls kann im Gegensatz dazu einen Großteil des von den Lichtquellen erzeugten Lichts in die hellen Bereiche in der Objektebene leiten und ist damit optisch deutlich effizienter.

Die Bilderzeugung selbst funktioniert bei Mikrolinsenfeldern (MLA) über eine Blende oder Freiformlinsen und besitzt damit zusätzlich die Nachteile dieser Systeme gegenüber der erfindungsgemäßen Projektionsoptik. Aufgrund der Miniaturisierung benötigt die Herstellung eines MLA aufwändige und teure Hochpräzisionsprozesse, die mit der erfindungsgemäßen Projektionsoptik nicht benötigt werden.

In Automobil-Frontscheinwerfern werden Optiken eingesetzt, die ebenfalls eine Beleuchtungsoptik aufweisen, die Licht aus mehreren LED-Lichtquellen mit Lichtleitfingern zusammenführt. Im durch das erfindungsgemäße Leuchtmittel verwirklichten und hierdurch ebenfalls erfindungsgemäßen Projektionsmodul sind die Austrittsaperturen O1, O2, O3 dieser Lichtleitfinger F1, F2, F3 jedoch von einer lichtundurchlässigen Blende B umgeben und zumindest teilweise durch diese voneinander getrennt. Erst dies ermöglicht eine optisch scharfe, kontrastreiche Abbildung mit wenig Streulicht.

Zudem enthält ein erfindungsgemäßes Projektionsmodul vorteilhaft nur ein einziges, aus Lichtleitfingern, Linsenkörper und Blende kombiniertes Bauteil. Die Integration der Blende in das Bauteil vereinfacht die Montage im Gegensatz zu einem Bauteil mit Lichtleitfingern, jedoch ohne integrierte Blende. Bei letzterem müssen die Lichtleitfinger in der Regel zur Positionierung und zur Abschattung von Streulicht in eine Blende eingeführt werden. Dies ist ein komplexer, fehleranfälliger Montageschritt. Er entfällt beim erfindungsgemäßen Projektionsmodul.

Die Integration des Linsenkörpers in das Bauteil mit den Lichtleitfingern und der Blende ergibt bereits eine erste optische Oberfläche, die für die Auslegung des Abbildungsstrahlengangs genutzt werden kann.

Zudem nutzt die Optik des erfindungsgemäßen Projektionsmoduls vorteilhaft eine angepasste, gekrümmte Objektfläche anstelle einer Objektebene. Dadurch erübrigt sich eine Korrektur des Linsenfehlers der Bildfeldwölbung. Verzeichnungen der Abbildungsoptik werden zudem durch eine Anpassung der Kontur der Austrittsaperturen der Lichtleitfinger kompensiert, womit auch diese nicht in der Abbildungsoptik korrigiert werden muss. Dadurch, dass die Projektionsoptik weder die Bildfeldwölbung noch eine Verzeichnung korrigieren muss, sind wesentlich weniger optische Flächen zur Erzeugung einer qualitativ ausreichenden Abbildung notwendig. Die erste optische Fläche ist zudem bereits durch die Oberfläche des Linsenkörpers vorhanden. Zusammengenommen kann dies die Anzahl der erforderlichen Optikelemente im Projektionssystem deutlich reduzieren und damit Material, Gewicht und Kosten sparen.

Ein voranstehend beschriebenes, erfindungsgemäßes Leuchtmittel M mit Projektionsmodul kann vorteilhaft in eine Fahrzeugleuchte, beispielsweise eine Kraftfahrzeugleuchte, besonders bevorzugt in eine Heckleuchte für ein Kraftfahrzeug integriert sein.

Dementsprechend kann eine Fahrzeugleuchte mit einem voranstehend beschriebenen Leuchtmittel M einen im Wesentlichen von einem Leuchtengehäuse und einer Lichtscheibe ganz oder zum Teil umschlossenen Leuchteninnenraum umfassen, in welchem das Leuchtmittel M ganz oder zum Teil beherbergt ist.

Die Fahrzeugleuchte kann alternativ oder zusätzlich einzelne oder eine Kombination mehrerer einleitend in Verbindung mit dem Stand der Technik und/oder in einem oder mehreren der zum Stand der Technik erwähnten Dokumente und/oder in der der Figurenbeschreibung voranstehenden allgemeinen Beschreibung erwähnte Merkmale aufweisen.

Die Erfindung ist nicht durch die Beschreibung anhand der Ausführungsbeispiele beschränkt. Vielmehr umfasst die Erfindung jedes neue Merkmal sowie jede Kombination von Merkmalen, was insbesondere jede Kombination von Merkmalen in den Ansprüchen beinhaltet, auch wenn dieses Merkmal oder diese Kombination selbst nicht explizit in den Ansprüchen oder Ausführungsbeispielen angegeben ist.

Die Erfindung ist insbesondere im Bereich der Herstellung von Fahrzeugleuchten, insbesondere Kraftfahrzeugleuchten gewerblich anwendbar.

Die Erfindung wurde unter Bezugnahme auf bevorzugte Ausführungsformen beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- A: Lichtscheibe
- B: Blende
- F1: Lichtleitfinger
- F2: Lichtleitfinger
- F3: Lichtleitfinger
- F1': Eintrittsapertur
- F2': Eintrittsapertur
- F3': Eintrittsapertur
- G: Gehäuse
- K: Linsenkörper
- K1: (den Lichtleitfingern F1, F2, F3 abgewandte) Oberfläche des Linsenkörpers K
- L: LED
- L1: Lichtquelle
- L2: Lichtquelle
- L3: Lichtquelle
- L4: Lichtquelle
- M: Leuchtmittel
- O: Objektfläche
- O1: Austrittsapertur
- O2: Austrittsapertur
- O3: Austrittsapertur
- O2': Austrittsapertur
- P: Platine
- S: Grenze (des Lichtpfads)
- S1: Segment (Leuchtfläche oder Teilbereich einer Leuchtfläche)
- S2: Segment (Leuchtfläche oder Teilbereich einer Leuchtfläche)
- S3: Segment (Leuchtfläche oder Teilbereich einer Leuchtfläche)
- X: weiteres optisches Bauteil Blende
- Y: weiteres optisches Bauteil Linse
- Z: Fahrbahn (als Projektionsfläche)

## Patentansprüche

1. Leuchtmittel (M) für eine Fahrzeugleuchte, umfassend ein Projektionsmodul mit mehreren Lichtquellen (L, L1, L2, L3, L4), diesen zugeordneten Lichtleitfingern (F1, F2, F3), Linsenkörper (K) und Blende (B), wobei die Austrittsaperturen (O1, O2, O2', O3) dieser Lichtleitfinger (F1, F2, F3) von einer lichtundurchlässigen Blende (B) umgeben und zumindest zwei Austrittsaperturen (O1, O2, O2', O3) der Lichtleitfinger (F1, F2, F3) durch die Blende (B) voneinander getrennt sind.

2. Leuchtmittel nach Anspruch 1, umfassend LEDs (L) als Lichtquellen (L1, L2, L3, L4).

3. Leuchtmittel nach Anspruch 1 oder 2, wobei die Lichtleitfinger (F1, F2, F3) an einer Objektfläche (O) in den Linsenkörper (K) übergehen.

4. Leuchtmittel nach Anspruch 3, wobei die Blende B die Lichtleitfinger (F1, F2, F3) in der Objektfläche (O) umgibt.

5. Leuchtmittel nach Anspruch 4, wobei die Blende (B) in der Objektfläche (O) an den Austrittsaperturen (O1, O2, O2', O3) der Lichtleitfinger (F1, F2, F3) zu einer Kante konvergiert.

6. Leuchtmittel nach einem der voranstehenden Ansprüche, wobei es ein Gehäuse (G) umfasst.

7. Leuchtmittel nach einem der voranstehenden Ansprüche, wobei es ein Symbol auf eine Projektionsfläche zu projizieren in der Lage ist, wobei das Symbol aus mehreren Leuchtflächen (S1, S2, S2', S3) besteht, welche optische Abbildungen der Austrittsaperturen (O1, O2, O2', O3) der Lichtleitfinger (F1, F2, F3) sind.

8. Leuchtmittel nach Anspruch 7, wobei jede Leuchtfläche (S1, S2, S2', S3) einem in seiner Beleuchtungsstärke getrennt steuerbaren Segment des Symbols entspricht.

9. Leuchtmittel nach Anspruch 7 oder 8, wobei Form und Lage der Segmente (S1, S2, S2', S3) einer verzerrten Abbildung der Austrittsaperturen (O1, O2, O2', O3) der Lichtleitfinger (F1, F2, F3) entspricht, welche so gestaltet sind, dass ihre Austrittsaperturen (O1, O2, O2', O3) die gewünschte Symbolform derart verzerrt darstellen, dass dies die Verzerrungen durch die optische Abbildung ausgleicht.

10. Leuchtmittel nach einem der voranstehenden Ansprüche, wobei zumindest die Lichtleitfinger (F1, F2, F3), der Linsenkörper (K) und die Blende (B) miteinander einstückig verbunden sind.

11. Leuchtmittel nach Anspruch 10, wobei die Lichtleitfinger (F1, F2, F3) und der Linsenkörper (K) aus optisch transparentem und die Blende (B) aus opakem Material bestehen.

12. Leuchtmittel nach einem der Ansprüche 1 bis 11, wobei eine den Lichtleitfingern (F1, F2, F3) abgewandte Oberfläche (K1) des Linsenkörpers (K) eine erste optische Linsenfläche einer Projektionsoptik bildet.

13. Leuchtmittel nach Anspruch 12, wobei die Projektionsoptik weitere optische Bauteile (X, Y) umfasst.

14. Fahrzeugleuchte mit einem Leuchtmittel (M) nach einem der Ansprüche 1 bis 13.

15. Fahrzeugleuchte nach Anspruch 14, umfassend einen von einem Leuchtengehäuse und einer Lichtscheibe wenigstens teilweise umschlossenen Leuchteninnenraum, in welchem das Leuchtmittel (M) zumindest zum Teil beherbergt ist.

## Geänderte Patentansprüche

### Geänderte Patentansprüche gemäss Regel 137(2) EPÜ.

1. Leuchtmittel (M) für eine Fahrzeugleuchte, umfassend ein Projektionsmodul mit mehreren Lichtquellen (L, L1, L2, L3, L4), diesen zugeordneten Lichtleitfingern (F1, F2, F3), Linsenkörper (K) und Blende (B), wobei die Austrittsaperturen (O1, O2, O2', O3) dieser Lichtleitfinger (F1, F2, F3) von einer lichtundurchlässigen Blende (B) umgeben und zumindest zwei Austrittsaperturen (O1, O2, O2', O3) der Lichtleitfinger (F1, F2, F3) durch die Blende (B) voneinander getrennt sind, wobei es ein Symbol auf eine Projektionsfläche zu projizieren in der Lage ist, wobei das Symbol aus mehreren Leuchtflächen (S1, S2, S2', S3) besteht, welche optische Abbildungen der Austrittsaperturen (O1, O2, O2', O3) der Lichtleitfinger (F1, F2, F3) sind, wobei sich der Querschnitt jedes Lichtleitfingers (F1, F2, F3) entlang seines Verlaufs kontinuierlich so ändert, dass die Austrittsapertur (O1, O2, O2', O3) des Lichtleitfingers (F1, F2, F3) schließlich die Form des optischen Objekts für einen Teilbereich (S1, S2, S3, S2') des projizierten Symbols besitzt, wobei zumindest die Lichtleitfinger (F1, F2, F3), der Linsenkörper (K) und die Blende (B) miteinander einstückig verbunden sind und eine den Lichtleitfingern (F1, F2, F3) abgewandte Oberfläche (K1) des Linsenkörpers (K) eine erste optische Linsenfläche einer Projektionsoptik bildet.

2. Leuchtmittel nach Anspruch 1, umfassend LEDs (L) als Lichtquellen (L1, L2, L3, L4).

3. Leuchtmittel nach Anspruch 1 oder 2, wobei die Lichtleitfinger (F1, F2, F3) an einer Objektfläche (O) in den Linsenkörper (K) übergehen.

4. Leuchtmittel nach Anspruch 3, wobei die Blende B die Lichtleitfinger (F1, F2, F3) in der Objektfläche (O) umgibt.

5. Leuchtmittel nach Anspruch 4, wobei die Blende (B) in der Objektfläche (O) an den Austrittsaperturen (O1, O2, O2', O3) der Lichtleitfinger (F1, F2, F3) zu einer Kante konvergiert.

6. Leuchtmittel nach einem der voranstehenden Ansprüche, wobei es ein Gehäuse (G) umfasst.

7. Leuchtmittel nach einem der voranstehenden Ansprüche, wobei jede Leuchtfläche (S1, S2, S2', S3) einem in seiner Beleuchtungsstärke getrennt steuerbaren Segment des Symbols entspricht.

8. Leuchtmittel nach einem der voranstehenden Ansprüche, wobei Form und Lage der Segmente (S1, S2, S2', S3) einer verzerrten Abbildung der Austrittsaperturen (O1, O2, O2', O3) der Lichtleitfinger (F1, F2, F3) entspricht, welche so gestaltet sind, dass ihre Austrittsaperturen (O1, O2, O2', O3) die gewünschte Symbolform derart verzerrt darstellen, dass dies die Verzerrungen durch die optische Abbildung ausgleicht.

9. Leuchtmittel nach einem der voranstehenden Ansprüche, wobei die Lichtleitfinger (F1, F2, F3) und der Linsenkörper (K) aus optisch transparentem und die Blende (B) aus opakem Material bestehen.

10. Leuchtmittel nach einem der voranstehenden Ansprüche, wobei die Projektionsoptik weitere optische Bauteile (X, Y) umfasst.

11. Fahrzeugleuchte mit einem Leuchtmittel (M) nach einem der Ansprüche 1 bis 10.

12. Fahrzeugleuchte nach Anspruch 11, umfassend einen von einem Leuchtengehäuse und einer Lichtscheibe wenigstens teilweise umschlossenen Leuchteninnenraum, in welchem das Leuchtmittel (M) zumindest zum Teil beherbergt ist.
